# FASCICULE DE BREVET EUROPEEN

(11) **EP 2 386 821 B1**
(45) Date de publication et mention de la délivrance du brevet: **21.03.2018**
(21) Numéro de dépôt: 11165514.8
(22) Date de dépôt: 10.05.2011
(51) Int. Cl.: F42B 33/06, C06B 21/00, A62D 3/38, A62D 3/40

(54) **Procédé de destruction de composés pyrotechniques**
Verfahren zur Zerstörung von pyrotechnischen Verbindungen
Method for destroying pyrotechnical compounds

(30) Priorité: 12.05.2010 FR 1053717
(43) Date de publication de la demande: 16.11.2011
(73) Titulaire: SNPE, 75016 Paris (FR); ArianeGroup SAS, 75015 Paris (FR); Bowas AG für Industrieplanung, 6300 Zug (CH)
(72) Inventeur: Tauzia, Jean Michel, 33290, Blanquefort (FR); Mengelle, André, 24240, Pomport (FR); Fuseau, Yves, 16000, Angouleme (FR); Mathieu, Jean Jacques, 24560, Saint Cernin de Labarde (FR)
(74) Mandataire: Le Roux, Martine

(56) Documents cités:
- EP-A1- 1 870 692
- DE-A1- 4 037 919
- DE-U1- 29 623 410
- US-A- 4 137 849
- US-A1- 2009 044 692

## Description

La présente invention a pour objet un procédé de destruction de composés pyrotechniques.

Ledit procédé est particulièrement intéressant dans des contextes de dépollution de sols contenant des composés pyrotechniques. Il convient notamment pour le traitement des sols pollués par de la nitrocellulose.

Les sites de production de composés pyrotechniques sont souvent exploités depuis plusieurs dizaines d'années, voire plus d'une centaine d'années, et les méthodes de traitement des rejets, rebuts ou excédents de composés pyrotechniques n'ont pas toujours respecté, par le passé, les normes environnementales actuelles.

Une méthode utilisée par le passé consistait à se débarrasser des composés pyrotechniques en les rejetant dans des bassins (artificiels ou naturels) afin d'inerter lesdits composés en présence d'eau. Au fil des ans et surtout durant la première guerre mondiale, d'importantes quantités de composés pyrotechniques (jusqu'à 10000 tonnes par site), notamment de nitrocellulose et de poudre militaire pour arme à tube de petit calibre, ont ainsi été rejetées et conservées en bassin, sous eau, mélangées à des matériaux divers (sable, argile, matières organiques...).

Aujourd'hui, des politiques de dépollution des sols industriels imposent la décontamination de ces bassins. La présente invention s'inscrit dans ce cadre et propose une méthode originale de destruction des composés pyrotechniques. La méthode proposée permet de s'affranchir des dangers pyrotechniques liés à de telles opérations. Elle peut ainsi être mise en oeuvre sans danger au sein d'un site pyrotechnique ou en environnement urbanisé.

Des méthodes de destruction de composés pyrotechniques, "purs" ou contenus dans une boue aqueuse ou une solution aqueuse, ont déjà été décrites.

Les composés pyrotechniques "purs" sont habituellement détruits par brûlage à l'air libre. Cette méthode génère des pollutions atmosphériques et des dangers pyrotechniques et/ou d'incendie.

Une méthode de destruction de composés pyrotechniques contenus dans une boue aqueuse ou une solution aqueuse consiste à les composter en milieu oxygéné de façon à les dégrader par voie biologique. On ajoute à la boue ou à la solution aqueuse contenant le(s) composé(s) pyrotechnique(s) du fumier, des substances végétales, de l'eau et des copeaux de bois. On aère les andains formés en les retournant. Les quantités importantes de compost à traiter (il faut en effet environ 10 m³ de matière ajoutée pour 1 m³ de boue ou de solution aqueuse) induisent des opérations de manipulation lourdes et nécessitent des stockages volumineux. Une difficulté supplémentaire de cette méthode est de devoir maintenir, tout au long du processus de dégradation, une humidité suffisante du compost pour assurer la décomposition des composés pyrotechniques.

Une autre méthode repose sur la dégradation par voie thermique du(des) composé(s) pyrotechnique(s) contenu(s) dans une boue ou solution aqueuse. Typiquement, les composés pyrotechniques courants (RDX, HMX, nitrocellulose...) commencent à se décomposer thermiquement entre 180°C et 350°C. En présence d'eau, lesdits composés sont inertés. Lors du traitement thermique, ladite eau s'évapore avant que ne débute le processus de décomposition du(des) composé(s) pyrotechnique(s). Une variante de cette méthode consiste à aspirer les boues, les sécher, puis les traiter dans un four. Cette variante a bien sûr l'inconvénient de présenter un danger pyrotechnique, puisque que le matériau n'est plus inerté à l'eau dès le début du traitement. Selon une autre variante, les boues ou solutions aqueuses contenant le(s) composé(s) pyrotechnique(s) sont directement introduites dans le four. Dans ce cas aussi, le produit disposé dans le four commence d'abord par s'assécher, avant que ne débute la décomposition du composé pyrotechnique. Il présente donc un danger pyrotechnique en cours de traitement.

La demande de brevet DE 40 37 919 décrit un procédé de destruction par voie thermique (en condition aérobie) de composés pyrotechniques. On vise une combustion stable et régulière conduisant à une oxydation complète afin de limiter la production d'oxydes d'azote. Le matériau à traiter est broyé sous eau, déshydraté puis chauffé en lit fluidisé en présence de granulats non combustibles ou combustibles, par exemple de granulats de lignite ou d'urée. Il est indiqué que peuvent être brulées dans les mêmes conditions des matières propulsives et des poudres en mélange avec un matériau inerte, tel de la terre (ladite terre renfermant de la matière minérale et de la matière organique); il n'est pas décrit un réel inertage au sens de l'invention (mis en oeuvre dans les conditions précisées ci-après, avant et pendant le traitement thermique). La réduction des dangers pyrotechniques liés à la destruction de composés pyrotechnique par voie thermique n'est par ailleurs pas abordée par ce document.

La demande de brevet DE 296 23 410 concerne un dispositif de destruction par voie thermique (destruction en condition aérobie) de composés pyrotechniques. Avant leur introduction dans un four, les composés sont inertés par enrobage avec une solution (savon, cire, huile, ...) pouvant contenir de la sciure de bois. Ils sont ainsi transportés sans danger de leur lieu de stockage jusqu'au four.

L'homme du métier est donc toujours à la recherche d'un procédé de destruction de composés pyrotechniques contenus dans des boues ou solutions aqueuses, à la fois économique, respectueux de l'environnement et sans danger pyrotechnique, ledit procédé pouvant aussi idéalement être mis oeuvre pour la destruction de composés pyrotechniques "purs".

Pour écarter tout danger pyrotechnique, il faut que la matière entrant dans le procédé (matière à traiter) et la matière manipulée pendant le procédé (matière en cours de traitement) ne soient pas classées comme un produit pyrotechnique. Un tel classement peut être déterminé au moyen de tests de sensibilité pyrotechnique, bien connus de l'homme du métier, pouvant varier d'un pays à l'autre selon les règlements locaux. Un tel classement est en règle générale déterminé au moyen de tests répondant aux normes ONU de classement des matières au transport. Selon ces dernières normes, un matériau désigné comme inerte dans la suite du document est en dehors de la classe 1 ONU (correspondant aux produits pyrotechniques).

Le procédé de l'invention permet de détruire thermiquement au moins un composé pyrotechnique, "pur" ou contenu dans une solution aqueuse ou une boue aqueuse (pouvant contenir toutes deux des matières organiques), par élévation de température dans un four, sans générer de danger pyrotechnique. Pour cela, un matériau pulvérulent présentant une température de fusion ou de décomposition supérieure à celle du four, et donc aussi supérieure à la température de décomposition (la plus haute) du(des) composé(s) pyrotechnique(s), est additionné au(x)dit(s) composé(s) pyrotechnique(s) "pur(s)" ou contenu(s) dans une boue aqueuse ou une solution aqueuse, avant son(leur) introduction dans le four, et ce en quantité suffisante pour assurer l'inertage du(des)dit(s) composé(s) pyrotechnique(s) considéré(s) à sec.

Selon son premier objet, la présente invention concerne donc un procédé de destruction d'au moins un composé pyrotechnique comprenant le traitement thermique d'une charge consistant essentiellement en ledit au moins un composé pyrotechnique ("pur") ou en une boue aqueuse renfermant ledit au moins un composé pyrotechnique ou en une solution aqueuse renfermant ledit au moins un composé pyrotechnique, ladite boue ou solution aqueuse étant susceptible de renfermer en outre des matières organiques. De façon caractéristique, ledit procédé comprend :
- la constitution d'un mélange par ajout à ladite charge d'un matériau pulvérulent en une quantité convenant pour assurer l'inertage dudit au moins un composé pyrotechnique présent, considéré à l'état sec ; la masse de ladite quantité représentant au moins 85 % de la somme des masses dudit au moins un composé pyrotechnique sec et dudit matériau pulvérulent ajouté ; ledit matériau pulvérulent ayant une température de fusion ou de décomposition supérieure à la température maximale de mise en oeuvre dudit procédé, et
- le traitement thermique dans un four dudit mélange, à une température suffisamment élevée pour conduire à la destruction dudit au moins un composé pyrotechnique ; ledit traitement thermique étant mis en oeuvre, selon une première variante, en condition aérobie à une température supérieure d'au moins 100°C à la température de décomposition dudit au moins un composé pyrotechnique, ledit matériau pulvérulent étant alors une matière minérale, ou, selon une seconde variante, en condition anaérobie ou quasi anaérobie, à une température égale ou légèrement supérieure, d'au plus 50°C, à la température de décomposition dudit au moins un composé pyrotechnique, ledit matériau pulvérulent étant alors une matière minérale et/ou organique ;
   (au vu des précisions données ci-dessus sur la température de fusion ou de décomposition du matériau pulvérulent (d'inertage) en cause et sur la quantité d'intervention dudit matériau, ce matériau assure l'inertage du au moins un composé pyrotechnique avant et pendant son traitement thermique de destruction. L'homme du métier a bien évidemment compris qu'il s'agit, dans la pratique, assurément, d'un matériau inerte sur le plan pyrotechnique).

Lorsque le(s) composé(s) pyrotechnique(s) (à détruire) est(sont) contenu(s) dans une boue ou une solution aqueuse, ladite boue ou solution aqueuse traitée thermiquement commence par s'assécher, avant que ne débute la décomposition dudit(desdits) composé(s) pyrotechnique(s) ; d'où le danger pyrotechnique évoqué ci-dessus. L'ajout, en quantité efficace, du matériau pulvérulent à la charge (composé(s) pyrotechnique(s) "pur(s)" ou contenu(s) dans une boue ou solution aqueuse) permet d'assurer l'inertage dudit(desdits) composé(s) pyrotechnique(s) "pur(s)" ou après assèchement (lorsqu'il(s) est(sont) initialement contenu(s) dans une boue ou solution aqueuse), tout au long du procédé, jusqu'à la destruction complète dudit(desdits) composé(s) pyrotechnique(s). Ledit inertage selon l'invention est ainsi assuré avant et pendant le traitement thermique. Le procédé ne présente donc aucun danger pyrotechnique. Le mélange - charge pyrotechnique additionnée dudit matériau pulvérulent - se comporte donc comme un produit inerte pendant toute la durée du procédé de l'invention. On comprend que le mélange en cause est un mélange suffisamment homogène, avantageusement le plus homogène possible, pour que l'inertage recherché soit assuré (dans toute sa masse).

La quantité (minimale) de matériau pulvérulent à ajouter à ladite charge à inerter (par inertage dudit au moins un composé pyrotechnique présent en son sein) dépend bien évidemment de la quantité de composé(s) pyrotechnique(s) présente au sein de ladite charge et des propriétés de sensibilité pyrotechnique du au moins un composé pyrotechnique en cause. Cette quantité (minimale) à ajouter est déterminée à l'aide d'épreuves de laboratoire, bien connues de l'homme du métier, permettant de mesurer la quantité de matière inerte à ajouter à au moins un composé pyrotechnique pour assurer son inertage. Typiquement, la quantité de matière pulvérulente ajoutée est telle que sa masse représente au moins 85% de la somme des masses dudit au moins un composé pyrotechnique sec et de ladite matière pulvérulente ajoutée. La masse de matière pulvérulente ajoutée représente généralement de 90% à 99% de ladite somme des masses. Lorsque le(s) composé(s) pyrotechnique(s) est(sont) contenu(s) dans une boue ou solution aqueuse, la masse de matière pulvérulente ajoutée, déterminée à partir de la teneur en composé(s) pyrotechnique(s) dans la boue ou la solution aqueuse, représente classiquement entre 50% et 95% de la masse totale introduite dans le four.

Ainsi, généralement, le procédé de l'invention comprend (en sus des deux étapes successives de mélange et de traitement thermique énoncées ci-dessus), préalablement à l'ajout du matériau pulvérulent (préalablement à ladite première étape de mélange) :
- la mesure du taux massique du au moins un composé pyrotechnique au sein de la charge, mesure avantageusement effectuée par thermogravimétrie.

Notons qu'une telle mesure a pu être effectuée bien en amont dudit procédé ou qu'elle peut être non obligatoire dans certains contextes, notamment si l'on sait que le taux de composé(s) pyrotechnique(s) à détruire est très faible et/ou que l'on assure à tout coup la sécurité en utilisant une grande quantité, assurément en (large) excès, de matériau pulvérulent. On conçoit toutefois qu'en vue d'optimiser la mise en oeuvre du procédé, notamment en vue de minimiser le volume de mélange à traiter thermiquement, on a intérêt à connaître la quantité efficace minimale de matériau pulvérulent à ajouter (quitte, pour des raisons de sécurité, à en ajouter en un raisonnable excès).

De la même façon, le procédé de l'invention comprend généralement (en sus des deux étapes successives de mélange et de traitement thermique énoncées ci-dessus), en référence au traitement thermique ultérieur, une étape préalable de mesure de la température de décomposition dudit au moins un composé pyrotechnique à détruire présent dans la charge. Cette mesure est avantageusement, elle aussi, effectuée par thermogravimétrie. Elle n'est pas non plus obligatoire, dans certains contextes, par exemple lorsque le composé ou mélange de composés à détruire est parfaitement identifié (i.e. lorsque sa température de décomposition est d'ores et déjà connue).

Selon une variante avantageuse, par thermogravimétrie, on détermine à la fois le taux massique du au moins un composé pyrotechnique à détruire au sein de la charge et la température de décomposition dudit au moins un composé.

Dans le cadre de variantes de la mise en oeuvre du procédé de l'invention, à l'issue du traitement thermique (en sortie du four), on prévoit :
- la mesure, avantageusement par thermogravimétrie, du taux massique (résiduel) dudit au moins composé pyrotechnique, et/ou, avantageusement et,
- la récupération des produits (de la charge traitée), pour recyclage dans le procédé ou mise en décharge.

Notons que, dans l'hypothèse où ledit taux résiduel est (quasi) nul, sa "mesure" peut consister en un simple contrôle, et que, dans l'hypothèse où ledit taux résiduel est assurément nul, sa mesure est superflue.

Dans l'hypothèse où la charge à traiter renferme plusieurs composés pyrotechniques, la température du four est évidemment adéquate pour la destruction du composé présentant la plus haute température de décomposition.

Le matériau pulvérulent utilisé présente évidemment une granulométrie suffisamment faible pour pouvoir assurer un mélange intime avec ledit au moins un composé pyrotechnique "pur" ou contenu dans une boue ou une solution aqueuse. Le diamètre médian (la granulométrie) dudit matériau pulvérulent est généralement compris(e) entre 0,01 et 5 mm, avantageusement compris(e) entre 0,06 et 2 mm.

Ledit matériau pulvérulent est choisi parmi les matières minérales, organiques ou leurs mélanges. Les matières minérales sont particulièrement préférées. Il s'agit avantageusement de sable (classiquement composé essentiellement de quartz, de granit et de sels minéraux). La matière organique préférée est la sciure de bois. Ledit matériau pulvérulent est donc avantageusement du sable ou de la sciure de bois. Il consiste très avantageusement en du sable. Toute autre matière organique ou minérale peut être utilisée, à condition, bien évidemment, que sa température de fusion ou de décomposition soit supérieure à la température maximale de mise en oeuvre du procédé (à la température maximale de fonctionnement du four au cours dudit procédé), et donc aussi supérieure à la température de décomposition dudit au moins un composé pyrotechnique (à détruire).

Le procédé de l'invention est tout particulièrement adapté à la destruction de la nitrocellulose (Tdécomposition = 180°C) et des poudres militaires pour armes à tube de petit calibre. Il convient toutefois pour la destruction d'autres composés pyrotechniques, tels que notamment le RDX, le HMX, le CL20, la nitroglycérine et les fragments de propergols solides. Plus généralement, il convient pour la destruction de tout composé pyrotechnique et mélange de composés pyrotechniques, dans la mesure où un matériau pulvérulent, apte à assurer l'inertage et présentant une température de fusion ou décomposition adéquate, existe.

Le procédé de l'invention peut être mis en oeuvre de façon continue ou séquentielle.

Selon une première variante, plus particulièrement adaptée lorsque le(s)dit(s) composé(s) pyrotechnique(s) est(sont) contenu(s) dans une boue ou une solution aqueuse renfermant des matières organiques, le traitement thermique du procédé de l'invention est donc mis en oeuvre en condition aérobie (voir ci-dessus). Cette première variante peut aussi convenir pour les composés pyrotechniques "purs", mais dans ce cas, on préfère la seconde variante décrite ci-dessous. Dans le cadre de cette première variante (décrite ci-après dans un contexte de traitement de boues ou solutions avec matières organiques), le four est porté à une température suffisante pour assurer la destruction par combustion dudit au moins un composé pyrotechnique et de ladite matière organique (incluse dans la boue aqueuse ou dans la solution aqueuse) contenue dans le mélange introduit dans le four. On règle le chauffage du four de façon à ce que la température des produits en sortie du four soit comprise entre 250 et 450°C. Ceci impose une température dans le four assurément suffisamment élevée (jusqu'à 1000°C localement) pour conduire à la destruction dudit au moins composé pyrotechnique et de ladite matière organique. Compte tenu de cette température élevée dans le four (température très supérieure (supérieure d'au moins 100°C, généralement d'au moins 200°C) à la température de décomposition du(des) composé(s) pyrotechnique(s) présent(s)), le matériau pulvérulent convenant pour la mise en oeuvre du procédé selon cette variante est une matière minérale, avantageusement du sable. La destruction par combustion dudit au moins un composé pyrotechnique et de ladite matière organique, à cette température élevée, produit des gaz et des particules. Le matériau pulvérulent peut en effet se briser par effet mécanique dans le four. De fines poussières dudit matériau pulvérulent peuvent donc être aussi produites. Ces émissions obligent à associer au four une ventilation reliée à une bouche d'évacuation prolongée par une cheminée (cheminée souvent incompatible avec un environnement urbanisé) équipée de filtres à particules et d'un dispositif de traitement par postcombustion de gaz. En fin de procédé, on récupère le matériau pulvérulent souillé par des résidus, produits de combustion carbonisés, non évacués, provenant de la matière organique et par des éléments minéraux provenant de la boue ou de la solution aqueuse. Ledit matériau pulvérulent souillé peut être recyclé dans le procédé ou rebuté suivant son état.

Selon une seconde variante, avantageuse, le traitement thermique du procédé de l'invention est donc mis en oeuvre en condition anaérobie ou quasi anaérobie (i.e. en large déficit en oxygène par rapport à un équilibre stoechiométrique de combustion) à plus basse température (voir ci-dessus). Le four est porté à la température de décomposition du au moins un composé pyrotechnique à détruire, typiquement entre 180°C et 350°C pour les composés pyrotechniques courants, ou à une température voisine, légèrement supérieure (jusqu'à + 50°C maximum) à ladite température de décomposition. Compte tenu de la plus faible température du four par rapport à la variante précédente, le matériau pulvérulent peut être choisi non seulement parmi les matières minérales mais aussi parmi les mélanges de matières organiques et minérales et parmi les matières organiques. Dans ces conditions, seul ledit au moins un composé pyrotechnique est détruit par décomposition et on récupère, en fin de procédé, un produit de traitement comprenant le matériau pulvérulent, la matière organique sèche non décomposée, si ladite matière était présente dans la boue ou solution aqueuse de départ et les produits de décomposition solides dudit au moins un composé pyrotechnique. Selon une première voie plus particulièrement choisie lorsque le matériau pulvérulent est minéral, ledit matériau pulvérulent peut être séparé du produit de traitement et recyclé ou rebuté selon son état et ladite matière organique et les produits de décomposition solides dudit au moins un composé pyrotechnique secs ou réhydratés peuvent être mis en bio-décharge ou redéposés au lieu de prélèvement. Selon une seconde voie plus particulièrement choisie lorsque le matériau pulvérulent contient de la matière organique, ledit produit de traitement peut être disposé intégralement en bio-décharge ou redéposé sur le lieu de prélèvement à l'état sec ou réhydraté. Quelle que soit la voie exacte en cause, le produit de traitement (récupéré en fin de procédé) est ainsi, avantageusement, soit partiellement soit en totalité, valorisé en compostage en bio-décharge ou remis (recyclé) sur le lieu de prélèvement dudit au moins un composé pyrotechnique. L'avantage de cette variante est de ne pas générer d'émissions de gaz et de particules en quantité importante, et donc de ne pas nécessiter de dispositif de traitement des émissions associé au four. Une ventilation reliée à une bouche d'évacuation seulement munie de filtres à charbon actif et de filtres à particules est nécessaire pour piéger les produits (par exemple, les composés organiques volatils et/ou les poussières) susceptibles d'être émis à la température de fonctionnement "basse" du four (inférieure à 500°C, généralement inférieure à 400°C).

Le procédé de l'invention, tel que décrit ci-dessus, est avantageusement mis en oeuvre dans un dispositif tel que précisé ci-après. Un tel dispositif comprend un mélangeur, par exemple du type bétonnière, permettant de mélanger (efficacement) la charge à traiter avec ledit matériau pulvérulent et un four. Afin d'éviter que le produit introduit dans le four ne se tasse par gravité et/ou d'éviter la formation d'une coque de boue séchée faisant une barrière thermique limitant la dégradation de la matière pyrotechnique, il est recommandé d'utiliser un four rotatif ou à circulation de matière. Une ventilation permet d'aspirer et d'évacuer, par l'intermédiaire d'une bouche d'évacuation du four, les gaz et particules émis par le traitement thermique.

Un tel dispositif est avantageusement équipé d'un moyen de mesure originale : une macro thermobalance, notamment du type de celle décrite dans la référence "Thermal analysis of energy crops, Part I. The applicability of a macro-thermobalance for biomass studies", Khalil R. A. & al., Journal of analytical and applied pyrolysis, 2008, vol. 81, no 1, pp. 52-59, utilisant la méthode de détermination par thermogravimétrie connue de l'homme du métier et permettant notamment de mesurer rapidement (en 15 à 30 s), sur des masses d'échantillon représentatives (500 g par analyse), le taux de composé(s) pyrotechnique(s) contenu(s) dans une boue ou solution aqueuse et donc de déterminer ainsi la quantité de matériau pulvérulent à additionner. Cet instrument de mesure est adapté à la séquence temporelle du procédé, contrairement aux méthodes usuelles de laboratoire (par exemple la chromatographie) demandant plusieurs heures d'analyse. Le principe consiste à échauffer l'échantillon disposé en fines couches sur plusieurs plateaux de façon à déterminer par pesée, à 100°C, la quantité d'eau évaporée, puis à plus haute température, à la température de décomposition du au moins un composé pyrotechnique, la quantité dudit au moins un composé pyrotechnique décomposé. Cette analyse est avantageusement aussi effectuée en sortie du four de façon à s'assurer que le composé pyrotechnique a bien été détruit. En sortie de four, on peut aussi s'assurer de l'absence de composé pyrotechnique en pratiquant un simple test de colorimétrie au moyen d'indicateurs colorés, réagissant à la présence de liaisons chimiques caractéristiques du(des) composé(s) pyrotechnique(s) recherché(s). La mesure du taux de composé(s) pyrotechnique(s), à l'entrée et à la sortie du four, est généralement essentielle pour maîtriser, sur le plan pyrotechnique, la sécurité du procédé.

Selon la variante de mise en oeuvre du procédé (voir ci-dessus), la bouche d'évacuation du four peut être munie simplement de filtres à charbon actif et à particules (variante de mise en oeuvre à basse température) ou prolongée par une cheminée équipée de filtres à particules et d'un moyen de postcombustion des gaz (variante de mise en oeuvre à température élevée).

De manière avantageuse, le procédé de l'invention est mis en oeuvre dans un dispositif tel que décrit ci-dessus.

On se propose maintenant d'illustrer la présente invention par un exemple.

Ledit exemple est relatif à la mise en oeuvre du procédé de l'invention selon sa première variante (en condition aérobie, "à haute température"), pour la destruction de nitrocellulose (composé pyrotechnique de classe 1) contenue dans un bassin d'un site industriel pyrotechnique exploité depuis plus d'une centaine d'années. La masse de nitrocellulose renfermée dans ledit bassin est d'environ 8000 t.

Les produits récupérés dans ledit bassin sont constitués de boues (à base de sable, de cailloux) aqueuses ou de solutions aqueuses pouvant éventuellement contenir de la matière organique, principalement d'origine végétale. La concentration en nitrocellulose dans lesdits produits récupérés et séchés va de 100 % (le produit récupéré est alors composé de fibres de nitrocellulose imbibées d'eau) à 0 % selon l'endroit du prélèvement. Il peut en effet arriver que les produits récupérés ne contiennent pas, localement, de nitrocellulose.

La boue est puisée dans le bassin par une pelle mécanique puis dégrillée (on en retire les grosses pierres, les branches...) et déposée sur une plaque de béton. Après essorage naturel, le taux d'eau résiduel est au moins de 70 %.

Un échantillon représentatif (boue), d'une masse de 500 g, est analysé au moyen d'une macro thermobalance afin de déterminer le taux de nitrocellulose contenu dans son volume. Il est à traiter selon l'invention. La quantité de matériau pulvérulent à additionner audit échantillon, de façon à assurer l'inertage de la charge dans le four, peut alors être déterminée.

Le matériau pulvérulent ajouté est du sable fin, lavé. Le diamètre médian des particules dudit sable de 1 mm environ.

La quantité (masse) de sable ajoutée représente 90 % de la somme des masses de nitrocellulose sèche et de sable ajouté (l'inertage visé est ainsi assuré), d'où l'importance d'une mesure rapide et fiable du taux de nitrocellulose.

Le procédé de mélange entre la boue contenant la nitrocellulose et le sable est discontinu : il se fait dans un malaxeur à béton (600 Kg par lot (batch)), comme on en utilise dans les centrales où l'on prépare du ciment.

Le four utilisé est un four tournant. La quantité de matière introduite par heure dans le four est de 3 à 3,5 tonnes.

Le temps de séjour dans le four est de 20 min environ.

Le four est nettoyé périodiquement. Les intervalles de temps entre chaque nettoyage du four sont variables (de l'ordre du mois généralement, mais cela est plus fréquent quand la boue traitée contient de l'argile (l'argile en séchant constitue une croute sur les parois du four).

Le four est alimenté thermiquement par un brûleur à gaz et on module sa puissance pour qu'à la sortie dudit four, la température du sable et des résidus de matière organique carbonisés soit de 250°C à 450°C, ce qui garantit la destruction de la nitrocellulose. La température dans le four peut alors monter localement jusqu'à 1000°C.

Un ventilateur à fort débit (5000 m³/h) assure, *via* une bouche d'évacuation, l'extraction dans une cheminée des produits de combustion gazeux et particulaires produits par la combustion de la matière organique (de la boue) et du composé pyrotechnique. L'effet mécanique provoqué par la rotation du four peut conduire aussi à briser de particules de sable. Ces brisures de fine granulométrie peuvent aussi être emportées par le moyen d'extraction. Des filtres à particules et un moyen de postcombustion des gaz, aménagés en sortie du dispositif d'extraction, limitent les rejets dans l'atmosphère.

Les produits, après un tel (premier) traitement, sont constitués, à la sortie du four, de sable contenant de 3 à 5 % de matière organique carbonisée. Le sable a pris une couleur noire (il présentait une couleur blanc sale à l'origine). Il ne contient pas de polluant.

Une mesure du taux (résiduel) de composé pyrotechnique (nitrocellulose) est réalisée (au moyen de la macro thermobalance) sur les produits après traitement, afin de s'assurer du bon déroulement du procédé et de son efficacité.

Les produits après traitement peuvent être réutilisés dans le procédé. Le sable est remplacé périodiquement (typiquement après quelques jours de mise en oeuvre du procédé), lorsqu'il contient trop de poussières de matières organiques carbonisées ou que sa granulométrie a trop diminué par effet mécanique dans le four. Le sable non recyclé dans le procédé est entreposé sur le site puis déchargé dans le bassin contenant les boues renfermant la nitrocellulose.

## Revendications

1. Procédé de destruction d'au moins un composé pyrotechnique, comprenant le traitement thermique d'une charge consistant essentiellement en ledit au moins un composé pyrotechnique ou en une boue aqueuse renfermant ledit au moins un composé pyrotechnique ou en une solution aqueuse renfermant ledit au moins un composé pyrotechnique, ladite boue ou solution aqueuse étant susceptible de renfermer en outre des matières organiques, tel qu'il comprend :
- la constitution d'un mélange par ajout à ladite charge d'un matériau pulvérulent en une quantité convenant pour assurer l'inertage dudit au moins un composé pyrotechnique présent, considéré à l'état sec, la masse de ladite quantité représentant au moins 85 % de la somme des masses dudit au moins un composé pyrotechnique sec et dudit matériau pulvérulent ajouté ; ledit matériau pulvérulent ayant une température de fusion ou de décomposition supérieure à la température maximale de mise en oeuvre dudit procédé, et
- le traitement thermique dans un four dudit mélange, à une température suffisamment élevée pour conduire à la destruction dudit au moins un composé pyrotechnique ; ledit traitement thermique étant mis en oeuvre, selon une première variante, en condition aérobie à une température supérieure d'au moins 100°C à la température de décomposition dudit au moins un composé pyrotechnique, ledit matériau pulvérulent étant alors une matière minérale, ou, selon une seconde variante, en condition anaérobie ou quasi anaérobie, à une température égale ou légèrement supérieure, d'au plus 50°C, à la température de décomposition dudit au moins un composé pyrotechnique, ledit matériau pulvérulent étant alors une matière minérale et/ou organique.

2. Procédé selon la revendication 1, **caractérisé en ce qu'**il comprend, en outre, préalablement à l'ajout dudit matériau pulvérulent :
- la mesure du taux massique dudit au moins un composé pyrotechnique au sein de ladite charge et/ou, avantageusement et, celle de la température de décomposition dudit au moins un composé pyrotechnique ; la(les)dite(s) mesure(s) étant avantageusement réalisée(s) par thermogravimétrie.

3. Procédé selon la revendication 1 ou 2, **caractérisé en ce qu'**il comprend, en outre, à l'issue dudit traitement thermique :
- la mesure, avantageusement par thermogravimétrie, du taux massique dudit au moins un composé pyrotechnique au sein de la charge traitée; et/ou, avantageusement et,
- la récupération de ladite charge traitée, pour recyclage dans le procédé ou mise en décharge.

4. Procédé selon l'une quelconque des revendications 1 à 3, **caractérisé en ce que** ledit matériau pulvérulent présente une granulométrie de 0,01 mm à 5 mm, avantageusement comprise entre 0,06 et 2 mm.

5. Procédé selon l'une quelconque des revendications 1 à 4, **caractérisé en ce que** ledit matériau pulvérulent est choisi parmi les matières organiques, minérales et leurs mélanges, avantageusement parmi les matières minérales.

6. Procédé selon l'une quelconque des revendications 1 à 5, **caractérisé en ce que** ledit matériau pulvérulent est du sable ou de la sciure de bois.

7. Procédé selon l'une quelconque des revendications 1 à 6, caractérisé en ce ledit au moins un composé pyrotechnique est de la nitrocellulose, une poudre militaire pour armes à tube de petit calibre, du RDX, du HMX, du CL20, de la nitroglycérine, du propergol solide fragmenté.

8. Procédé selon l'une quelconque des revendications 1 à 7, **caractérisé en ce qu'**il est mis en oeuvre de façon continue ou séquentielle.

9. Procédé selon l'une quelconque des revendications 1 à 8, **caractérisé en ce que** ledit traitement thermique est mis en oeuvre en condition aérobie à une température supérieure d'au moins 200 °C à la température de décomposition dudit au moins un composé pyrotechnique, ledit matériau pulvérulent étant alors une matière minérale.

10. Procédé selon l'une quelconque des revendications 1 à 8, **caractérisé en ce que** ledit traitement thermique est mis en oeuvre selon la seconde variante et **en ce qu'**en fin de procédé, le produit de traitement récupéré est, au moins en partie, déposé pour compostage en bio-décharge ou remis sur le lieu de prélèvement dudit au moins un composé pyrotechnique.

11. Procédé selon l'une quelconque des revendications 1 à 10, **caractérisé en ce qu'**il est mis en oeuvre dans un dispositif qui comprend :
un mélangeur, avantageusement de type bétonnière,
un four, avantageusement tournant ou à circulation de matière, et
une ventilation d'aspiration des gaz et particules volatiles produites dans le four associée à une bouche d'évacuation dudit four.

12. Procédé selon la revendication 11, **caractérisé en ce que** ledit dispositif comprend en outre un moyen d'analyse par thermogravimétrie consistant en une macro thermobalance.

13. Procédé selon la revendication 11 ou 12, **caractérisé en ce que** ladite bouche d'évacuation est prolongée par une cheminée munie de filtres à particules et d'un moyen de postcombustion de gaz.

14. Procédé selon la revendication 11 ou 12, **caractérisé en ce que** ladite bouche d'évacuation est munie de filtres à charbon actif et à particules

## Patentansprüche

1. Verfahren zur Zerstörung wenigstens einer pyrotechnischen Verbindung, umfassend die Wärmebehandlung einer Ladung, die im Wesentlichen aus der wenigstens einen pyrotechnischen Verbindung oder aus einem wässrigen Schlamm, welcher die wenigstens eine pyrotechnische Verbindung enthält, oder aus einer wässrigen Lösung, welche die wenigstens eine pyrotechnische Verbindung enthält, besteht, wobei der wässrige Schlamm oder die wässrige Lösung geeignet ist, ferner organische Materialien zu enthalten,
derart, dass es umfasst:
- die Bildung eines Gemischs durch Zugabe eines pulverförmigen Materials zu der Ladung, in einer Menge, die geeignet ist, die Inertisierung der wenigstens einen vorhandenen pyrotechnischen Verbindung, in trockenem Zustand betrachtet, sicherzustellen, wobei die Masse der Menge wenigstens 85 % der Summe aus den Massen der wenigstens einen trockenen pyrotechnischen Verbindung und des zugegebenen pulverförmigen Materials ausmacht, wobei das pulverförmige Material eine Schmelz- oder Zersetzungstemperatur oberhalb der maximalen Temperatur zur Durchführung des Verfahrens aufweist, und
- die Wärmebehandlung des Gemischs in einem Ofen bei einer Temperatur, die hoch genug ist, um zur Zerstörung der wenigstens einen pyrotechnischen Verbindung zu führen, wobei die Wärmebehandlung bei einer ersten Variante unter aerober Bedingung bei einer Temperatur durchgeführt wird, die um wenigstens 100 °C höher als die Zersetzungstemperatur der wenigstens einen pyrotechnischen Verbindung ist, wobei das pulverförmige Material dann ein mineralisches Material ist, oder bei einer zweiten Variante unter anaerober oder quasi anaerober Bedingung bei einer Temperatur durchgeführt wird, die gleich der oder geringfügig höher, um höchstens 50 °C, als die Zersetzungstemperatur der wenigstens einen pyrotechnischen Verbindung ist, wobei das pulverförmige Material dann ein mineralisches und/oder organisches Material ist.

2. Verfahren nach Anspruch 1, **dadurch gekennzeichnet, dass** es ferner vor der Zugabe des pulverförmigen Materials umfasst:
- die Messung des Massenverhältnisses der wenigstens einen pyrotechnischen Verbindung innerhalb der Ladung und/oder, vorteilhafterweise und, diejenige der Zersetzungstemperatur der wenigstens einen pyrotechnischen Verbindung, wobei die Messung(en) vorteilhafterweise mittels Thermogravimetrie durchgeführt wird (werden).

3. Verfahren nach Anspruch 1 oder 2, **dadurch gekennzeichnet, dass** es ferner am Ende der Wärmebehandlung umfasst:
- die Messung, vorteilhafterweise mittels Thermogravimetrie, des Massenverhältnisses der wenigstens einen pyrotechnischen Verbindung innerhalb der behandelten Ladung und/oder, vorteilhafterweise und,
- die Rückgewinnung der behandelten Ladung für eine Rückführung in das Verfahren oder Deponierung.

4. Verfahren nach einem der Ansprüche 1 bis 3, **dadurch gekennzeichnet, dass** das pulverförmige Material eine Korngröße von 0,01 mm bis 5 mm, vorteilhafterweise im Bereich zwischen 0,06 und 2 mm aufweist.

5. Verfahren nach einem der Ansprüche 1 bis 4, **dadurch gekennzeichnet, dass** das pulverförmige Material aus organischen, mineralischen Materialien und ihren Mischungen, vorteilhafterweise aus mineralischen Materialien ausgewählt ist.

6. Verfahren nach einem der Ansprüche 1 bis 5, **dadurch gekennzeichnet, dass** das pulverförmige Material Sand oder Sägemehl ist.

7. Verfahren nach einem der Ansprüche 1 bis 6, **dadurch gekennzeichnet, dass** die wenigstens eine pyrotechnische Verbindung Nitrozellulose, ein militärisches Pulver für kleinkalibrige Rohrwaffen, RDX, HMX, CL20, Nitroglyzerin, fragmentierter Festtreibstoff ist.

8. Verfahren nach einem der Ansprüche 1 bis 7, **dadurch gekennzeichnet, dass** es fortlaufend oder sequentiell durchgeführt wird.

9. Verfahren nach einem der Ansprüche 1 bis 8, **dadurch gekennzeichnet, dass** die Wärmebehandlung unter aerober Bedingung bei einer Temperatur durchgeführt wird, die um wenigstens 200 °C höher als die Zersetzungstemperatur der wenigstens einen pyrotechnischen Verbindung ist, wobei das pulverförmige Material dann ein mineralisches Material ist.

10. Verfahren nach einem der Ansprüche 1 bis 8, **dadurch gekennzeichnet, dass** die Wärmebehandlung gemäß der zweiten Variante durchgeführt wird und dass am Ende des Verfahrens das zurückgewonnene Behandlungsprodukt wenigstens teilweise zum Kompostieren auf einer Biodeponie deponiert oder wieder an den Ort der Entnahme der wenigstens einen pyrotechnischen Verbindung gebracht wird.

11. Verfahren nach einem der Ansprüche 1 bis 10, **dadurch gekennzeichnet, dass** es in einer Vorrichtung durchgeführt wird, die umfasst:
einen Mischer, vorteilhafterweise vom Typ Betonmischer,
einen Ofen, vorteilhafterweise umlaufend oder mit Materialumlauf, und
ein Gebläse zum Ansaugen der Gase und in dem Ofen erzeugten flüchtigen Partikel, das einer Abführmündung des Ofens zugeordnet ist.

12. Verfahren nach Anspruch 11, **dadurch gekennzeichnet, dass** die Vorrichtung ferner ein Mittel zur thermogravimetrischen Analyse umfasst, das aus einer Makrothermowaage besteht.

13. Verfahren nach Anspruch 11 oder 12, **dadurch gekennzeichnet, dass** die Abführmündung durch einen Kamin, welcher mit Partikelfiltern und mit einem Mittel zur Nachverbrennung von Gasen ausgestattet ist, verlängert ist.

14. Verfahren nach Anspruch 11 oder 12, **dadurch gekennzeichnet, dass** die Abführmündung mit Aktivkohle- und Partikelfiltern ausgestattet ist.

## Claims

1. A method for destroying at least one pyrotechnic compound, comprising thermally treating a charge consisting essentially of said at least one pyrotechnic compound or of an aqueous sludge containing said at least one pyrotechnic compound or of an aqueous solution containing said at least one pyrotechnic compound, said sludge or aqueous solution being capable of further containing organic materials, such that it comprises:
- forming a mixture by adding to said charge a powder material in a suitable amount for ensuring the inerting of said at least one pyrotechnic compound present, considered in the dry state, the mass of said amount representing at least 85% of the sum of the masses of said at least one dry pyrotechnic compound and of said added powder material; said powder material having a melting or decomposition temperature higher than the maximum implementation temperature of said method, and
- thermally treating said mixture in a furnace, at a sufficiently high temperature to lead to the destruction of said at least one pyrotechnic compound; said thermal treatment being carried out, according to a first variant, under aerobic conditions at a temperature at least 100°C higher than the decomposition temperature of said at least one pyrotechnic compound, said powder material being in this case a mineral material, or, according to a second variant, under anaerobic or near-anaerobic conditions, at a temperature equal to or slightly higher than, by at most 50°C, the decomposition temperature of said at least one pyrotechnic compound, said powder material being in this case a mineral and/or organic material.

2. The method according to claim 1, **characterized in that** it further comprises, before adding said powder material:
- measuring the mass ratio of said at least one pyrotechnic compound within said charge and/or, advantageously and, measuring the decomposition temperature of said at least one pyrotechnic compound; said measurement(s) being advantageously carried out by thermogravimetry.

3. The method according to claim 1 or 2, **characterized in that** it further comprises, at the conclusion of said thermal treatment:
- measuring, advantageously by thermogravimetry, the mass ratio of said at least one pyrotechnic compound within the treated charge; and/or, advantageously and,
- recovering said treated charge, for recycling in the method or for dumping.

4. The method according to any one of claims 1 to 3, **characterized in that** said powder material has a particle size of 0.01 mm to 5 mm, advantageously comprised between 0.06 and 2 mm.

5. The method according to any one of claims 1 to 4, **characterized in that** said powder material is selected from organic materials, mineral materials and mixtures thereof, advantageously from mineral materials.

6. The method according to any one of claims 1 to 5, **characterized in that** said powder material is sand or sawdust.

7. The method according to any one of claims 1 to 6, **characterized in that** said at least one pyrotechnic compound is nitrocellulose, a military powder for small-caliber barrel weapons, RDX, HMX, CL20, nitroglycerin or fragmented solid propellant.

8. The method according to any one of claims 1 to 7, **characterized in that** it is carried out continuously or sequentially.

9. The method according to any one of claims 1 to 8, **characterized in that** thermally treating is carried out under aerobic conditions at a temperature at least 200°C higher than the decomposition temperature of said at least one pyrotechnic compound, said powder material being in this case a mineral material.

10. The method according to any one of claims 1 to 8, **characterized in that** thermally treating is carried out according to the second variant and **in that**, at the end of the method, the recovered treatment product is at least partly dumped for composting in a bio-landfill or returned to the site where said at least one pyrotechnic compound was extracted.

11. The method according to any one of claims 1 to 10, **characterized in that** it is carried out in a device which comprises:
a mixer, advantageously of cement mixer type,
a furnace, advantageously a rotary furnace or a material-circulating furnace, and
an exhaust ventilation of the gases and volatile particles produced in the furnace associated to an exhaust outlet of said furnace.

12. The method according to claim 11, **characterized in that** said device further comprises thermogravimetric analysis means consisting of a macro-thermobalance.

13. The method according to claim 11 or 12, **characterized in that** said exhaust outlet is extended by a chimney provided with particulate filters and gas post-combustion means.

14. The method according to claim 11 or 12, **characterized in that** said exhaust outlet is provided with activated carbon filters and particulate filters.
